# FASCICULE DE BREVET EUROPEEN

(11) **EP 2 578 277 B1**
(45) Date de publication et mention de la délivrance du brevet: **02.03.2016**
(21) Numéro de dépôt: 12187066.1
(22) Date de dépôt: 03.10.2012
(51) Int. Cl.: A63C 9/085, A63C 9/084

(54) **Talonnière de fixation de sécurité pour chaussure de ski**
Fersenautomatik für eine Sicherheitsskibindung für Skischuhe
Heelpiece of a safety binding for ski boot

(30) Priorité: 04.10.2011 FR 1158958
(43) Date de publication de la demande: 10.04.2013
(73) Titulaire: Skis Rossignol, 38430 Saint-Jean-de-Moirans (FR)
(72) Inventeur: Farges, Frédéric, 38430 MOIRANS (FR); Rullier, Pierre, 74940 ANNECY LE VIEUX (FR)
(74) Mandataire: Novaimo

(56) Documents cités:
- DE-A1- 1 817 476
- DE-A1- 2 340 420
- FR-E- 81 385

## Description

### Domaine technique de l'invention

L'invention concerne une talonnière de fixation de sécurité de type pour chaussure de sport, c'est-à-dire un dispositif destiné à maintenir de manière sécurisée l'arrière d'une chaussure sur une planche de glisse en exerçant une pression sur le talon de la chaussure tout en pressant vers l'avant l'ensemble de la chaussure contre un dispositif avant de butée, tout en assurant une libération automatique du talon de la chaussure en cas de chute avant sous l'effet de l'application par le talon sur la talonnière d'un effort de déclenchement supérieur à un seuil prédéterminé.

Elle concerne également un dispositif de fixation comprenant une butée pour recevoir la partie avant d'une chaussure de ski et une telle talonnière, ainsi qu'une planche de glisse comme un ski sur laquelle est fixée une telle talonnière.

### État de la technique

Les documents EP0893146 et EP1900400 décrivent à titre d'exemple une talonnière de l'état de la technique. Une telle talonnière comprend un corps mobile comprenant à son extrémité avant un agrippe-talon (ou mâchoire) pour agripper le talon d'une chaussure, pouvant occuper une position fermée et une position ouverte. Ce corps mobile comprend de plus une languette dans la partie inférieure de son extrémité avant, sur laquelle peut reposer le talon de la chaussure et qui est notamment utilisé lors du chaussage de la fixation puisque la chaussure vient appuyer sur cette languette pour faire pivoter le corps mobile d'une position ouverte dans laquelle le skieur peut retirer sa chaussure de la talonnière vers la position fermée de pratique du ski. Pour cette raison, cette languette est aussi souvent dénommée languette de chaussage. Une talonnière de ski intègre de plus un mécanisme de déclenchement dans sa partie arrière, qui permet de libérer automatiquement l'arrière de la chaussure en cas d'effort important, comme c'est le cas dans une chute du skieur vers l'avant, selon une approche standardisée.

Ces corps mobiles des talonnières de l'état de la technique se présentent en matériau plastique rigide, pour résister aux efforts importants qu'ils subissent durant la pratique du ski. Pour cela, les corps mobiles sont fabriqués par une étape d'injection plastique qui permet de former un ensemble monolithique comprenant notamment toute la partie antérieure, incluant l'agrippe-talon et la languette, et éventuellement toute une partie arrière formant un volume de réception du mécanisme de déclenchement. Ces solutions présentent l'avantage d'une fabrication facile et peu coûteuse. Toutefois, cette approche présente les inconvénients suivants :
- l'ensemble du corps mobile, et en particulier l'agrippe-talon, est inévitablement dans un même matériau, non optimisé pour chaque partie particulière de ce corps mobile. Par exemple, la languette se trouve dans ce matériau qui n'est pas adapté à l'usure importante qu'elle subit au cours du temps et dont le coefficient de frottement n'est pas idéal pour la fonction de déclenchement ;
- la languette présente une dimension fixe, dont l'épaisseur, et voire la longueur, n'est pas adaptée à tous les types de chaussures existants, comme les chaussures de randonnées, les chaussures de ski alpin pour adultes ou pour juniors, etc. ;
- enfin, la forme de la languette doit être compatible avec le procédé d'injection, ce qui représente une limitation pour sa fabrication.

Il ressort des points précédents que la languette est en général trop courte ou pas assez épaisse, et n'offre pas une surface d'appui suffisante pour une chaussure, ce qui rend plus difficile le chaussage de la talonnière. De plus, elle présente une surface non optimale pour les phases de déclenchements du dispositif de fixation. Enfin, elle présente une usure rapide qui dégrade encore les inconvénients ci-dessus.

FR81385E décrit une talonnière de fixation de sécurité d'une chaussure de sport sur une planche de glisse comprenant un agrippe-talon monté pivotant autotour d'une axe d'articulation et comprenant une languette s'étendant vers l'avant dans la partie antérieure inférieure de la talonnière où tout ou partie de la languette est formée par une pièce distincte de l'agrippe-talon.

### Objet de l'invention

Le but de la présente invention est de proposer une talonnière qui ne comprend pas tout ou partie des inconvénients des solutions de la technique.

Plus précisément, la présente invention recherche une solution de talonnière qui facilite le chaussage et la libération d'une chaussure, tout en restant économique.

A cet effet, l'invention repose sur une talonnière de fixation de sécurité d'une chaussure de sport sur une planche de glisse, comprenant un agrippe-talon mobile autour d'un axe d'articulation, et une languette dans sa partie antérieure inférieure sur laquelle vient reposer la partie arrière de la semelle d'une chaussure de sport au moins pendant le chaussage de la talonnière, tout ou partie de la languette étant formée par une pièce distincte de l'agrippe-talon, assemblée sur cet agrippe-talon, caractérisée en ce que la languette comprend une base et une couche supérieure superposée à la base et appartenant à une pièce distincte de la base, et en ce que tout ou partie de la pièce distincte de l'agrippe-talon est dans un matériau différent de celui du corps mobile et/ou de l'agrippe-talon et/ou de la base.

L'invention est plus particulièrement définie par les revendications.

### Description sommaire des dessins

Ces objets, caractéristiques et avantages de la présente invention seront exposés en détail dans la description suivante d'un mode de réalisation particulier fait à titre non-limitatif en relation avec les figures jointes parmi lesquelles.
La figure 1 représente une vue en perspective avant d'une talonnière selon un mode de réalisation de l'invention.
La figure 2 représente une vue de face de la talonnière selon le mode de réalisation de l'invention.
Les figures 3 et 4 représentent des vues de côté en coupe selon un plan longitudinal médian respectivement en position ouverte et fermée de la talonnière selon le mode de réalisation de l'invention.
La figure 5 représente une vue en perspective éclatée de la talonnière selon le mode de réalisation de l'invention.
La figure 6 représente une vue en perspective avant de la talonnière avec retrait de sa languette selon le mode de réalisation de l'invention.
La figure 7 représente une vue en perspective avant d'une talonnière avec retrait de sa languette selon une variante du mode de réalisation de l'invention.
La figure 8 représente une vue de face de la talonnière selon une autre variante du mode de réalisation de l'invention.
La figure 9 représente une vue de dessus en coupe selon un plan horizontal de la talonnière selon la variante de la figure 8 du mode de réalisation de l'invention.

### Description de modes préférentiels de l'invention

La talonnière selon le mode de réalisation de l'invention comprend un agrippe-talon 10 solidaire d'un corps mobile 11 tubulaire monté à pivotement autour d'un axe d'articulation 14 suspendu solidaire d'un chariot 12 par ses extrémités latérales. Le chariot est adapté pour le montage sur un ski, par l'intermédiaire de glissières aménagées sur les parties latérales d'une embase inférieure du chariot, afin de permettre le réglage de sa position longitudinale sur un ski pour l'adapter à différentes pointures de chaussures. Le corps mobile 11 comprend dans sa partie antérieure un agrippe-talon 10 comprenant des ailettes 13 dans sa partie supérieure, pour venir en appui sur un talon arrière normalisé d'une chaussure de ski, et une languette 30 destinée à recevoir l'appui de la partie arrière de la semelle d'une chaussure de ski au moins pendant une phase de chaussage de la talonnière.

Le corps mobile 11, plus particulièrement visible sur les figures 3 et 4, renferme un mécanisme de déclenchement qui permet le passage automatique de la talonnière de la configuration de position fermée de pratique du ski, représentée sur la figure 4, à sa configuration en position ouverte, notamment représentée sur les figures 1 à 3, dans laquelle la chaussure de ski peut échapper à l'emprise de la talonnière, notamment de l'agrippe talon 10. Ce déclenchement est automatiquement mis en oeuvre dans le cas d'un effort de déclenchement transmis par le talon de la chaussure à l'agrippe talon 10 qui est supérieur à un seuil prédéterminé, par exemple en cas de chute du skieur vers l'avant. Le corps mobile 11 passe de la configuration fermée correspondant à la position fermée de la talonnière à la configuration ouverte correspondant à la position ouverte de la talonnière par un mouvement de pivotement par rapport au chariot, autour d'un axe d'articulation 14.

Pour mettre en oeuvre la fonction de déclenchement, le corps mobile 11 comprend différents éléments dans son volume intérieur, parmi lesquels un ressort de déclenchement 15 en appui contre la butée 16 dans la partie supérieure arrière du corps 11 et en appui sur un piston 17 à son autre extrémité. Ce piston 17 coopère avec une surface de déclenchement 18 prévue sur l'axe d'articulation, détaillé ci-après.

Le seuil de déclenchement peut être modifié de manière connue en modifiant le degré de compression du ressort 15 par une vis de réglage 19 positionnée à l'extrémité arrière du corps mobile 11 et apte à déplacer la butée 16 intérieurement le long du corps mobile 11. Le corps mobile 11 présente ainsi la particularité d'être fermé dans sa partie inférieure, de préférence de manière étanche. Une pièce distincte 3 du corps mobile formant un fond ou couvercle est rapportée sur le corps mobile 11 pour fermer une ouverture destinée au montage du mécanisme de déclenchement à l'intérieur du corps mobile 11. De manière optionnelle et avantageuse, ce fond ferme le corps mobile de manière sensiblement étanche. De plus, selon un mode de réalisation avantageux, ce fond est amovible à l'intérieur de l'agrippe talon 10.

Dans ce mode de réalisation, la surface de déclenchement 18 est formée par une saillie 21 de l'axe d'articulation, particulièrement visible sur les figures 3 et 4. Cette saillie se présente au moins au niveau de la partie centrale de l'axe d'articulation 14, est orientée vers l'arrière de la talonnière de sorte à coopérer avec le piston du mécanisme de déclenchement, globalement du côté opposé à l'agrippe talon 10 par rapport à l'axe d'articulation 14. Elle forme un volume en relief extérieur au cylindre dans lequel la partie de l'axe d'articulation disposée vers l'avant de la talonnière s'inscrit. La saillie 21 est donc disposée en relief par rapport au reste de l'axe d'articulation 14. Elle peut notamment s'étendre sur au moins une partie de la longueur de l'axe d'articulation 14 dans la direction transversale. Dans l'exemple représenté, sa section est constante le long de l'axe d'articulation 14. Elle remplit une fonction supplémentaire de renfort de l'axe d'articulation 14 à la manière d'une nervure de rigidification en plus de sa fonction principale de déclenchement. La rigidité ainsi apportée par la saillie 21 permet avantageusement de prévoir des dimensions relativement faibles de la section de l'axe d'articulation 14 en dehors de la zone de saillie. D'autre part, elle permet même d'envisager l'utilisation d'un matériau économique et léger, comme un simple plastique par exemple, éventuellement renforcé par des fibres de verre ou tout équivalent. Cette solution devient en outre moins coûteuse que les solutions de l'état de la technique qui nécessitent le recours à une pièce métallique.

Dans un mode de réalisation avantageux en termes de poids et de simplicité, et comme l'illustre la figure 5 par exemple, l'axe d'articulation 14 peut adopter une forme globalement tubulaire, i.e. délimitant intérieurement un alésage lui permettant de recevoir un insert de renfort 25, plein ou creux, disposé à l'intérieur de l'axe 14, de manière à renforcer la talonnière.

Les bras latéraux 20 délimitent un espace entre les extrémités transversales de la saillie 21 et eux-mêmes de sorte à pouvoir recevoir le corps mobile 11. Le corps mobile 11 est équipé dans sa partie antérieure d'un carter globalement fermé à l'exception de deux ouvertures 26 ménagées transversalement dans des flancs latéraux de ce carter afin de laisser l'axe 14 le traverser de part en part à travers ce carter. Chacun des espaces entre un bras 20 et une extrémité de saillie 21 est destinée à recevoir un flanc latéral du carter.

Le montage d'une telle talonnière comprend les étapes importantes suivantes : l'axe d'articulation 14 est d'abord inséré dans le corps mobile 11 par l'ouverture 26, puis le corps mobile après son assemblage finalisé est intégré par le haut en force entre les bras 20 qui sont légèrement écartés élastiquement pendant cette opération, puis l'ensemble obtenu reçoit l'insertion de deux rondelles 28 pour le blocage en rotation. Ces rondelles peuvent présenter une surface pleine, comme représenté par exemple sur la figure 1, ou en variante une surface partiellement creuse, comme représenté sur la figure 5. En remarque, l'axe d'articulation présente une longueur légèrement supérieure à l'écartement au repos des deux bras 20. De plus, les ouvertures 27 des bras latéraux 20 comprennent un format indépendant de celui de l'axe d'articulation 14 qui ne passe pas au travers lors du montage de la talonnière, et peuvent notamment présenter une section plus petite que celle de l'axe d'articulation au niveau de la saillie. Au contraire, l'ouverture 26 du corps mobile présente une forme non circulaire pour pouvoir recevoir l'axe et sa saillie. De plus, cette ouverture 26 est au moins partiellement recouverte par les bras latéraux 20 après le montage de la talonnière.

Dans cette solution, la languette 30 est obtenue par deux pièces distinctes 2, 22, dont une pièce 2 formant la couche supérieure de la languette 30 appartient à une pièce distincte 3 du reste de la talonnière, et notamment du corps 11 et de l'agrippe-talon 10. Cette pièce distincte 3 est ensuite assemblée avec les autres composants de la talonnière pour atteindre son positionnement final représenté sur les différentes figures.

Comme illustré par les figures 1 à 6, la couche supérieure 2 de la languette 30 appartient à une pièce distincte 3 du corps mobile 11 et de l'agrippe-talon 10, qui forme le fond de l'agrippe-talon 10. Cette pièce distincte 3 comprend la couche supérieure 2 de la languette, qui s'étend vers l'avant dans la direction de l'axe du corps 11, et une paroi 4 sensiblement perpendiculaire qui remonte jusqu'au niveau de la partie supérieure de l'agrippe-talon 10, et occupe une largeur sensiblement égale à celle de la languette 30, formant aussi une frontière entre le corps mobile et l'extérieur, en remplissant une fonction de fermeture et d'étanchéité de ce corps mobile. En variante, cette paroi 4 sensiblement perpendiculaire peut recouvrir une paroi pleine de l'agrippe-talon, et ne pas former un fond étanche. Cette pièce distincte 3 est fixée à l'agrippe-talon 10 par un clipsage à l'aide de plusieurs éléments de fixation 5 répartis sur son contour. Dans ce mode de réalisation, elle est fixée de manière amovible, et peut être retirée et changée, de manière conviviale et manuelle, comme cela est illustré par la figure 6.

La figure 7 illustre une variante de réalisation, dans laquelle la pièce distincte 3' assemblée à l'extrémité avant de l'agrippe talon 10 de la talonnière se réduit à sensiblement la couche supérieure 2' de la languette 30.

Les figures 8 et 9 illustrent une autre variante de réalisation, dans laquelle la pièce distincte 3" comprend la couche supérieure 2" de la languette et une paroi 4" sensiblement perpendiculaire qui remonte jusqu'au niveau de la partie supérieure de l'agrippe-talon 10 et occupe une largeur maximale Iₘₐₓ dans sa partie haute plus large que la largeur Lₗₐₙ de la languette. D'autre part, comme cela est plus particulièrement visible sur la coupe de la figure 9, la surface frontale de la paroi 4" perpendiculaire de la pièce distincte 3" vient dans le prolongement de la surface frontale de l'agrippe-talon 10, notamment au niveau des ailettes 13 de l'agrippe-talon, dans la zone où la paroi 4" occupe sa largeur maximale. Cette continuité des surfaces, au niveau de leur ligne de liaison, est de préférence agencée sur toute la surface de la pièce distincte 3", et avantageusement au moins sur toute sa surface de sa paroi 4" sensiblement perpendiculaire. Cette configuration, qui forme une surface frontale continue de la talonnière, présente l'avantage de faciliter le chaussage et de ne pas gêner les déclenchements de la talonnière.

Dans les exemples illustrés, la pièce distincte 3, 3', 3" vient se fixer sur l'agrippe-talon, dans la partie avant du corps mobile. Dans ces exemples, cette pièce distincte se fixe sur un ensemble monolithique qui s'étend de l'arrière de la talonnière jusqu'à l'agrippe-talon. De plus, la languette est finalement formée par la réunion de la couche supérieure 2, 2', 2" qui appartient à la pièce distincte 3, 3', 3", sur laquelle vient reposer la chaussure de ski au moins pendant le chaussage, et d'une partie plane formant une base 22 qui s'étend vers l'avant et qui appartient à l'ensemble monolithique de la talonnière mentionné ci-dessus.

Dans tous les cas, cette solution présente par exemple l'avantage de pouvoir choisir un matériau optimal pour la couche supérieure 2, 2', 2" de la languette, différent des matériaux utilisés pour le reste de la talonnière et notamment le corps 11 et/ou l'agrippe-talon 10. Dans le mode de réalisation, ce matériau est un matériau qui présente une bonne rigidité et résistance, pour résister aux efforts importants subis par la languette, notamment par la pression vers le bas d'une chaussure lors d'une phase de chaussage, et qui présente un faible coefficient de frottement pour faciliter la libération d'une chaussure, en garantissant sa non adhésion sur la couche supérieure 2, 2' de la languette et également sur la partie verticale 4 dans la première variante de réalisation dans une phase de déclenchement de la fixation. A titre d'exemple, la couche supérieure de la languette peut être en polyoxyméthylène (POM) ou en polyamide, et/ou éventuellement dans un matériau chargé en téflon.

D'autre part, la forme de la languette peut aussi être optimisée, en augmentant son épaisseur et/ou sa longueur par rapport aux solutions existantes, pour notamment faciliter le chaussage. Ainsi, l'épaisseur e de la languette peut être supérieure ou égale à 5 mm, voire 7 mm. A titre d'exemple, l'épaisseur de la couche supérieure 2, 2' de la languette peut être comprise entre 2 et 6 mm. De plus, il est envisageable d'augmenter sa longueur par rapport aux solutions existantes.

De plus, dans le mode de réalisation où la languette est amovible, un utilisateur peut disposer de plusieurs languettes différentes, destinées à une même talonnière, ce qui lui permet de modifier sa talonnière selon son souhait, selon son utilisation, etc. Par exemple, il peut ainsi adapter sa talonnière à différentes chaussures légèrement différentes, uniquement par l'intermédiaire de languettes de formes différentes, sans modifier le réglage de la talonnière sur son ski. A titre d'exemple, il peut disposer de deux languettes respectivement dédiées à ses chaussures de ski alpin et de ski de randonnée, et/ou dédiées à deux chaussures de ski alpin de même pointure respectivement adulte et junior. Selon un autre exemple, les différentes languettes peuvent simplement permettre de modifier l'aspect esthétique de la talonnière, en présentant des formes et/ou couleurs différentes par exemple, ce qui permet à un utilisateur de personnaliser sa talonnière et de faire évoluer à sa guise son aspect esthétique.

La solution ainsi retenue et décrite ci-dessus est finalement adaptée pour toute talonnière de dispositif de fixation de chaussure. Elle peut notamment être aussi implémentée sur une talonnière à corps fixe qui intègre un ressort de déclenchement, en particulier comprenant un agrippe-talon articulé sur ce corps fixe. Elle est aussi adaptable à toute chaussure de sport qui doit être fixée sur une planche de glisse. Elle ne se limite naturellement pas aux exemples décrits et peut être mise en oeuvre par l'intermédiaire d'une pièce distincte du reste de la talonnière, qui forme tout ou partie de la languette de la talonnière, plus exactement tout ou partie de sa surface supérieure et/ou de son épaisseur e sur laquelle la chaussure vient en appui. Cette pièce distincte peut ainsi prendre une forme de plus petite ou de plus grande surface que les exemples représentés. Par exemple, la pièce distincte 3, 3' peut occuper une surface qui recouvre toute la partie antérieure de l'agrippe-talon, s'étendant d'une extrémité latérale à une autre et jusqu'aux ailettes 13 de l'agrippe-talon 10 en hauteur. En variante, elle peut se limiter à une petite surface de la languette. De plus, la pièce distincte a été présentée comme pouvant être amovible. En variante, elle pourrait naturellement être non amovible, fixée sur la talonnière par des dispositifs de fixation définitifs, comme un collage ou une soudure, ou par des dispositifs non adaptés pour le retrait et l'échange de la pièce, comme avec des vis par exemple. Enfin, la pièce distincte peut se présenter en plusieurs parties indépendantes, et/ou en plusieurs parties dans des matériaux différents, obtenus par exemple par plusieurs étapes d'injection.

La solution atteint bien les buts recherchés et présente les avantages d'être économique, esthétique, et conviviale.

## Revendications

1. Talonnière de fixation de sécurité d'une chaussure de sport sur une planche de glisse :
- comprenant un agrippe-talon (10) solidaire d'un corps mobile (11) monté pivotant autour d'un axe d'articulation (14) et comprenant une languette (30) s'étendant vers l'avant dans la partie antérieure inférieure de la talonnière sur laquelle vient reposer la partie arrière de la semelle d'une chaussure de sport au moins pendant le chaussage de la talonnière,
- tout ou partie de la languette (30) étant formée par une pièce distincte (3 ; 3') de l'agrippe-talon (10), assemblée sur cet agrippe-talon (10), **caractérisée en ce que**
- la languette (30) comprend une base (22) qui s'étend vers l'avant et qui appartient à l'agrippe-talon (10), et
- la languette (30) comprend une couche supérieure (2 ; 2') superposée à la base (22) et appartenant à la pièce distincte (3 ; 3') de la base (22), et **en ce que** tout ou partie de la pièce distincte (3 ; 3') de l'agrippe-talon (10) est dans un matériau différent de celui du corps mobile (11) et/ou de l'agrippe-talon (10) et/ou de la base (22).

2. Talonnière selon la revendication précédente, **caractérisée en ce que** le corps mobile (11) comprend un ressort de déclenchement (15) agissant sur un piston (17) mobile coopérant avec une surface de déclenchement (18) de l'axe d'articulation (14), de sorte à pouvoir occuper une première position correspondant à une position fermée de la talonnière dans laquelle l'agrippe-talon (10) est destiné à maintenir le talon d'une chaussure de ski sur le ski, et à pouvoir occuper une deuxième position correspondant à une position ouverte de la talonnière, et **en ce que** la pièce distincte (3 ; 3') de l'agrippe-talon (10) forme un fond du corps mobile (11).

3. Talonnière selon la revendication précédente, **caractérisée en ce que** la pièce distincte (3 ; 3') de l'agrippe-talon (10) forme un fond étanche du corps mobile (11).

4. Talonnière selon l'une des revendications précédentes, **caractérisée en ce que** tout ou partie de la pièce distincte (3 ; 3') de l'agrippe-talon (10) est dans un matériau rigide à faible coefficient de frottement comme du polyoxyméthylène (POM) ou du polyamide, et/ou un matériau chargé en téflon.

5. Talonnière selon la revendication précédente, **caractérisée en ce que** la pièce distincte (3 ; 3') de l'agrippe-talon (10) est assemblée de manière amovible ou non amovible.

6. Talonnière selon l'une des revendications précédentes, **caractérisée en ce que** la pièce distincte (3 ; 3") de l'agrippe-talon (10) comprend une paroi (4 ; 4") sensiblement perpendiculaire à la languette qui remonte vers les ailettes (13) de l'agrippe-talon (10).

7. Talonnière selon la revendication précédente, **caractérisée en ce que** la pièce distincte (3 ; 3") de l'agrippe-talon (10) comprend une paroi (4 ; 4") sensiblement perpendiculaire à la languette qui remonte au niveau des ailettes (13) de l'agrippe-talon (10) et/ou qui s'étend jusqu'aux extrémités latérales de l'agrippe-talon (10).

8. Talonnière selon la revendication 6 ou 7, **caractérisée en ce que** la pièce distincte (3 ; 3") de l'agrippe-talon (10) comprend une paroi (4 ; 4") sensiblement perpendiculaire à la languette dont la surface frontale vient en continuité avec la surface frontale de l'agrippe-talon (10).

9. Talonnière selon l'une des revendications précédentes, **caractérisée en ce qu'**elle comprend un ensemble monolithique obtenu par au moins une étape d'injection d'un matériau plastique comprenant un agrippe talon (10) et un corps mobile (11) comprenant un ressort de déclenchement (15) agissant sur un piston (17) mobile coopérant avec une surface de déclenchement (18).

10. Talonnière selon la revendication précédente, **caractérisée en ce que** la surface de déclenchement (18) est formée par une saillie (21) disposée en relief par rapport au reste de l'axe d'articulation.

11. Talonnière selon l'une des revendications précédentes, **caractérisée en ce que** la languette (30) présente une épaisseur (e) supérieure ou égale à 5 mm, ou supérieure ou égale à 7 mm.

12. Talonnière selon l'une des revendications précédentes, **caractérisée en ce que** la pièce distincte (3 ; 3') de l'agrippe-talon (10) est amovible et **en ce que** la talonnière comprend au moins deux pièces distinctes (3 ; 3') de l'agrippe-talon (10) différentes pour permettre à un skieur de fixer sur la talonnière la pièce distincte (3 ; 3') de l'agrippe-talon (10) qui lui convient le mieux.

13. Talonnière selon la revendication précédente, **caractérisée en ce que** les deux pièces distinctes (3 ; 3') de l'agrippe-talon (10) présentent une épaisseur différente.

14. Dispositif de fixation d'une chaussure de ski sur un ski, comprenant une butée pour recevoir la partie avant d'une chaussure de ski, et **caractérisé en ce qu'**il comprend une talonnière selon l'une des revendications précédentes pour recevoir la partie arrière de la chaussure de ski.

15. Ski comprenant une talonnière de fixation de sécurité pour chaussure de ski selon l'une des revendications 1 à 13.

## Patentansprüche

1. Fersenautomatik für eine Sicherheitsbindung für Sportschuhe auf einem Gleitbrett:
- umfassend einen Fersenhalter (10), der mit einem beweglichen Körper (11) verbunden ist, der schwenkbar um eine Gelenkachse (14) montiert ist und eine Lasche (30) umfasst, die sich nach vorne im vorderen unteren Teil der Fersenautomatik erstreckt, auf dem der hintere Teil der Sohle eines Sportschuhs zumindest während des Tragens der Fersenautomatik aufliegt,
- wobei die Gesamtheit oder ein Teil der Lasche (30) von einem vom Fersenhalter (10) getrennten Teil (3; 3') gebildet ist, das auf diesem Fersenhalter (10) befestigt ist, **dadurch gekennzeichnet, dass**
- die Lasche (30) eine Basis (22) umfasst, die sich nach vorne erstreckt und dem Fersenhalter (10) angehört, und
- die Lasche (30) eine obere Schicht (2; 2') umfasst, die über der Basis (22) angeordnet ist und einem getrennten Teil (3; 3') der Basis (22) angehört, und dass die Gesamtheit oder ein Teil des getrennten Teils (3; 3') des Fersenhalters (10) aus einem anderen Material als jenem des beweglichen Körpers (11) und/oder des Fersenhalters (10) und/oder der Basis (22) ist.

2. Fersenautomatik nach dem vorhergehenden Anspruch, **dadurch gekennzeichnet, dass** der bewegliche Körper (11) eine Auslösefeder (15) umfasst, die auf einen beweglichen Kolben (17) einwirkt, der mit einer Auslösefläche (18) der Gelenkachse (14) zusammenwirkt, so dass sie eine erste Position entsprechend einer geschlossenen Position der Fersenautomatik, in der der Fersenhalter (10) dazu bestimmt ist, die Ferse eines Schischuhs auf dem Schi zu halten, und eine zweite Position einnehmen kann, die einer offenen Position der Fersenautomatik entspricht, und dass das getrennte Teil (3; 3') des Fersenhalters (10) einen Boden des beweglichen Körpers (11) bildet.

3. Fersenautomatik nach dem vorhergehenden Anspruch, **dadurch gekennzeichnet, dass** das getrennte Teil (3; 3') des Fersenhalters (10) einen dichten Boden des beweglichen Körpers (11) bildet.

4. Fersenautomatik nach einem der vorhergehenden Ansprüche, **dadurch gekennzeichnet, dass** die Gesamtheit oder ein Teil des getrennten Teils (3; 3') des Fersenhalters (10) aus einem starren Material mit geringem Reibbeiwert, wie Polyoximethylen (POM) oder Polyamid, und/oder einem mit Teflon beaufschlagten Material ist.

5. Fersenautomatik nach dem vorhergehenden Anspruch, **dadurch gekennzeichnet, dass** das getrennte Teil (3; 3') des Fersenhalters (10) auf lösbare oder nicht lösbare Weise befestigt ist.

6. Fersenautomatik nach einem der vorhergehenden Ansprüche, **dadurch gekennzeichnet, dass** das getrennte Teil (3; 3'') des Fersenhalters (10) eine Wand (4; 4'') im Wesentlichen senkrecht auf die Lasche umfasst, die zu den Schenkeln (13) des Fersenhalters (10) aufragt.

7. Fersenautomatik nach dem vorhergehenden Anspruch, **dadurch gekennzeichnet, dass** das getrennte Teil (3; 3'') des Fersenhalters (10) eine Wand (4; 4'') im Wesentlichen senkrecht auf die Lasche umfasst, die auf Höhe der Schenkel (13) des Fersenhalters (10) aufragt und/oder sich bis zu den Seitenenden des Fersenhalters (10) erstreckt.

8. Fersenautomatik nach Anspruch 6 oder 7, **dadurch gekennzeichnet, dass** das getrennte Teil (3; 3'') des Fersenhalters (10) eine Wand (4; 4'') im Wesentlichen senkrecht auf die Lasche umfasst, deren Vorderseite mit der Vorderseite des Fersenhalters (10) kontinuierlich verläuft.

9. Fersenautomatik nach einem der vorhergehenden Ansprüche, **dadurch gekennzeichnet, dass** sie eine monolithische Einheit umfasst, die durch mindestens einen Schritt des Einspritzens eines Kunststoffes erhalten wird, umfassend einen Fersenhalter (10) und einen beweglichen Körper (11), umfassend eine Auslösefeder (15), die auf einen beweglichen Kolben (17) einwirkt, der mit einer Auslösefläche (18) zusammenwirkt.

10. Fersenautomatik nach dem vorhergehenden Anspruch, **dadurch gekennzeichnet, dass** die Auslösefläche (18) von einem Vorsprung (21) gebildet ist, der reliefartig in Bezug zur übrigen Gelenkachse angeordnet ist.

11. Fersenautomatik nach einem der vorhergehenden Ansprüche, **dadurch gekennzeichnet, dass** die Lasche (30) eine Dicke (e) größer oder gleich 5 mm oder größer oder gleich 7 mm aufweist.

12. Fersenautomatik nach einem der vorhergehenden Ansprüche, **dadurch gekennzeichnet, dass** das getrennte Teil (3; 3') des Fersenhalters (10) lösbar ist, und dass die Fersenautomatik mindestens zwei verschiedene getrennte Teile (3; 3') des Fersenhalters (10) umfasst, um es einem Schifahrer zu ermöglichen, auf der Fersenautomatik das getrennte Teil (3; 3') des Fersenhalters (10), das ihm am besten entspricht, zu befestigen.

13. Fersenautomatik nach dem vorhergehenden Anspruch, **dadurch gekennzeichnet, dass** die beiden getrennten Teile (3; 3') des Fersenhalters (10) eine unterschiedliche Dicke aufweisen.

14. Vorrichtung zur Befestigung eines Schischuhs auf einem Schi, umfassend einen Anschlag für die Aufnahme des vorderen Teils eines Schischuhs, und **dadurch gekennzeichnet, dass** sie eine Fersenautomatik nach einem der vorhergehenden Ansprüche umfasst, um den hinteren Teil des Schischuhs aufzunehmen.

15. Schi, umfassend eine Fersenautomatik für eine Sicherheitsbindung für Schischuhe nach einem der Ansprüche 1 bis 13.

## Claims

1. Heelpiece of a safety binding for a sports boot on a gliding board:
- comprising a heel grip (10) secured to a movable body (11) mounted so as to be able to pivot about an articulation axis (14) and comprising a tab (30) extending forwards in the lower forward portion of the heelpiece, on which the rear portion of the sole of a sports boot comes to rest at least while the heelpiece is being fitted,
- all or some of the tab (30) being formed by a distinct part (3; 3') of the heel grip (10), attached to this heel grip (10), **characterized in that**
- the tab (30) comprises a base (22) which extends forwards and which belongs to the heel grip (10), and
- the tab (30) comprises an upper layer (2; 2') overlaid on the base (22) and belonging to the distinct part (3; 3') of the base (22), and **in that** all or some of the distinct part (3; 3') of the heel grip (10) is made of a different material to the movable body (11) and/or the heel grip (10) and/or the base (22).

2. Heelpiece according to the preceding claim, **characterized in that** the movable body (11) comprises a disengagement spring (15) acting on a movable piston (17) that cooperates with a disengagement surface (18) of the articulation axis (14), so as to be able to occupy a first position corresponding to a closed position of the heelpiece, in which the heel grip (10) is designed to hold the heel of a ski boot on the ski, and so as to be able to occupy a second position corresponding to an open position of the heelpiece, and **in that** the distinct part (3; 3') of the heel grip (10) forms an end wall of the movable body (11).

3. Heelpiece according to the preceding claim, **characterized in that** the distinct part (3; 3') of the heel grip (10) forms a sealed end wall of the movable body (11).

4. Heelpiece according to one of the preceding claims, **characterized in that** all or some of the distinct part (3; 3') of the heel grip (10) is made of a rigid material having a low coefficient of friction such as polyoxymethylene (POM) or polyamide, and/or a material charged with Teflon.

5. Heelpiece according to the preceding claim, **characterized in that** the distinct part (3; 3') of the heel grip (10) is attached in a removable or non-removable manner.

6. Heelpiece according to one of the preceding claims, **characterized in that** the distinct part (3; 3'') of the heel grip (10) comprises a wall (4; 4'') substantially perpendicular to the tab, which rises up towards the wings (13) of the heel grip (10).

7. Heelpiece according to the preceding claim, **characterized in that** the distinct part (3; 3'') of the heel grip (10) comprises a wall (4; 4'') substantially perpendicular to the tab, which rises up towards the wings (13) of the heel grip (10) and/or which extends as far as the lateral ends of the heel grip (10).

8. Heelpiece according to Claim 6 or 7, **characterized in that** the distinct part (3; 3'') of the heel grip (10) comprises a wall (4; 4'') substantially perpendicular to the tab whose frontal surface is continuous with the frontal surface of the heel grip (10).

9. Heelpiece according to one of the preceding claims, **characterized in that** it comprises a one-piece construction obtained by means of at least one step of injecting a plastic material, comprising a heel grip (10) and a movable body (11) comprising a disengagement spring (15) acting on a movable piston (17) that cooperates with a disengagement surface (18).

10. Heelpiece according to the preceding claim, **characterized in that** the disengagement surface (18) is formed by a projection (21) arranged in relief in relation to the remainder of the articulation axis.

11. Heelpiece according to one of the preceding claims, **characterized in that** the tab (30) has a thickness (e) greater than or equal to 5 mm, or greater than or equal to 7 mm.

12. Heelpiece according to one of the preceding claims, **characterized in that** the distinct part (3; 3') of the heel grip (10) is removable and **in that** the heelpiece comprises at least two distinct parts (3; 3') of the heel grip (10) which are different so as to allow a skier to attach to the heelpiece that distinct part (3; 3') of the heel grip (10) which is most suitable.

13. Heelpiece according to the preceding claim, **characterized in that** the two distinct parts (3; 3') of the heel grip (10) have different thicknesses.

14. Device for binding a ski boot to a ski, comprising a front stop for receiving the forward portion of a ski boot and **characterized in that** it comprises a heelpiece according to one of the preceding claims for receiving the rear portion of the ski boot.

15. Ski comprising a heelpiece of a safety binding for a ski boot according to one of Claims 1 to 13.
